# FASCICULE DE BREVET EUROPEEN

(11) **EP 0 500 881 B1**
(45) Date de publication et mention de la délivrance du brevet: **08.11.1995**
(21) Numéro de dépôt: 91916143.0
(22) Date de dépôt: 04.09.1991
(51) Int. Cl.: A63C 9/00

(54) **PLAQUE D'APPUI DE CHAUSSURE POUR FIXATION DE SKI**
SOHLENAUFLAGEPLATTE FÜR SKIBINDUNGEN
BOOT SUPPORT PLATE FOR A SKI BINDING

(30) Priorité: 12.09.1990 FR 9011513; 17.07.1991 FR 9109309
(43) Date de publication de la demande: 02.09.1992
(73) Titulaire: Salomon S.A., 74370 Pringy (FR)
(72) Inventeur: CHALLANDE, Christian, F-74350 Cruseilles (FR); BARON, Pascal, F-74600 Seynod (FR); THOMAS, Pascal, F-73100 Chambéry (FR)
(86) Numéro de dépôt international: FR9100705
(87) Numéro de publication internationale: WO9204085

(56) Documents cités:
- EP-A- 0 035 951
- DE-A- 2 500 686
- FR-A- 2 082 219
- FR-A- 2 150 314
- FR-A- 2 265 423
- FR-A- 2 615 748

## Description

L'invention concerne une plaque d'appui pour chaussure, qui est destinée à être associée à un élément avant de fixation de ski.

D'une manière générale, une chaussure est retenue sur un ski par un élément de fixation avant et un élément de fixation arrière. Elle repose en outre au niveau de son extrémité avant sur une plaque d'appui qui est associée à l'élément de fixation avant. Dans sa partie arrière, elle repose également sur un support associé à l'élément de fixation arrière.

Les plaques d'appui actuellement connues comprennent une embase qui présente dans sa partie supérieure une couche de matériau à faible coefficient de frottement, sur laquelle repose la semelle de chaussure. Cette couche est par exemple constituée par la surface supérieure d'une plaquette en polytétrafluoroéthylène.

Une telle plaque d'appui est par exemple décrite dans le brevet français n° 2 533 832, ainsi que le brevet français n° 2 615 748. Le premier document décrit un assemblage de la plaquette antifriction sur une embase par collage, alors que le second document est relatif à l'assemblage par un moyen mécanique, tel que l'encliquetage.

La plaquette antifriction est soumise de la part de la chaussure à des contraintes élevées, en particulier lors de l'engagement de la chaussure dans la fixation, ou alors lors de la libération latérale de la chaussure.

En outre, il est connu que l'assemblage de la plaquette antifriction à l'embase se détériore avec le temps, et il arrive que certaines plaquettes antifriction se détachent, partiellement ou complètement, de leur embase.

Ainsi, il est important de pouvoir démonter une plaque d'appui pour l'échanger avec une plaque neuve.

Le brevet européen n° 404 848 décrit une telle plaque d'appui démontable. Toutefois, l'inconvénient de ce dispositif est que l'assemblage de la plaque d'appui à l'élément de fixation est réalisé au moyen des deux vis arrière d'assemblage de la fixation sur le ski. Ainsi, l'échange de la plaque d'appui nécessite le dévissage partiel puis le revissage de ces vis. Une telle opération détériore l'accrochage de ces vis dans le ski, et de ce fait, l'assemblage de la fixation sur le ski. Egalement, dans ce dispositif, c'est l'embase toute entière qui est changée, et à ce sujet, il convient de remarquer que si la plaquette antifriction peut être endommagée, l'embase elle-même n'est pas abîmée le plus souvent.

Un autre problème qui peut se poser réside dans le choix du matériau de l'embase. En effet, cette embase d'une part doit supporter des contraintes mécaniques de la part de la chaussure. D'autre part, elle doit être compatible avec le mode d'assemblage de la plaquette antifriction. Ainsi, pour un assemblage par collage de la plaque antifriction, il est nécessaire de choisir un matériau déterminé pour l'embase compatible avec le moyen utilisé pour l'assemblage. Or, ce matériau n'est pas toujours compatible avec les contraintes mécaniques auxquelles la plaque d'appui est soumise de la part de la chaussure. A ce sujet, il convient de remarquer que la solution d'assemblage mécanique de la plaquette antifriction, telle qu'elle est décrite dans le brevet français n° 2 615 748, n'est pas prise en considération par la présente invention qui ne considère que les assemblages par collage, ou les assemblages de type chimique. En d'autres termes, selon l'invention, l'assemblage de la plaquette antifriction sur son support est définitif, c'est-à-dire qu'une fois assemblée, la plaquette antifriction ne peut pas être détachée de son support sans provoquer sa détérioration ou celle de son support.

Le document DE-A-25 00 686 décrit une plaquette antifriction composée de plusieurs éléments emboîtés les uns dans les autres.

En particulier, ce document décrit une plaque de glisse antifriction retenue sur le ski par un capot de support. La plaque de glisse n'est pas collée au capot de support, le capot est quant à lui assemblé au ski par des vis. Pour une telle plaque d'appui, le remplacement de la plaque de glisse nécessite le démontage du capot de support, et donc le dévissage puis le revissage des vis.

Un des buts de l'invention est de proposer une plaque d'appui dont la partie qui porte la plaquette antifriction peut être facilement interchangée.

Un autre but de l'invention est de proposer une plaque d'appui dont l'échange ne nécessite pas le démontage de l'ensemble de l'embase.

Un autre but de l'invention est de proposer une plaque d'appui dont l'embase peut répondre à des contraintes de nature totalement différente en particulier vis-à-vis du mode d'assemblage de la plaquette antifriction, et des sollicitations mécaniques auxquelles la chaussure soumet la plaque d'appui. D'autres buts et avantages de la présente invention apparaîtront au cours de la description qui va suivre, cette description étant toutefois donnée à titre indicatif et non limitatif.

La plaque d'appui, associée à un élément avant de fixation de ski, est destinée à supporter la partie avant d'une chaussure, présentant une embase s'étendant en arrière du socle de l'élément de fixation, et solidaire de celui-ci, une plaquette antifriction sur laquelle repose la semelle de chaussure, la plaquette antifriction étant interchangeable. Cette plaque d'appui est caractérisée par le fait que l'embase comprend une plaque de base, et un support de la plaquette antifriction indépendant de la plaque de base, que la plaquette antifriction est assemblée de manière définitive sur le support, et que le support est assemblé de manière amovible à la plaque de base par des moyens d'emboîtement mutuel et des moyens de verrouillage réversibles.

L'invention sera mieux comprise en se référant à la description ci-dessous, ainsi que les dessins annexes qui en font partie intégrante.
- la figure 1 représente, en perspective, un élément de fixation avant équipé d'une plaque d'appui selon un mode non limitatif de mise en oeuvre de l'invention.
- la figure 2 représente, en vue éclatée, les éléments principaux qui constituent la plaque d'appui de la figure 1.
- la figure 3 est une vue de dessus de la plaque de base représentée en figure 2.
- la figure 4 est une vue en coupe selon AA de la plaque d'appui représentée en figure 2.
- la figure 5 illustre le démontage du support.
- la figure 6 représente en perspective un élément de fixation avant équipé d'une plaque d'appui, et illustre un autre mode de mise en oeuvre de l'invention.
- la figure 7 est une vue de dessus de la plaque d'appui représentée en figure 6.
- la figure 8 est une vue en coupe par un plan vertical et longitudinal de la plaque d'appui de la figure 7
- la figure 9 illustre une variante de réalisation.
- la figure 10 illustre une autre variante de réalisation.

On a représenté dans la figure 1 un élément avant de fixation 1, dont le socle 2 est destiné à être solidarisé à un ski par tout moyen approprié, et par exemple au moyen de vis.

Le socle 2 est prolongé vers l'arrière par une plaque d'appui 3 dont les éléments principaux sont une embase 4 et une plaquette en matériau antifriction 5, comme par exemple une plaquette en résine
Le socle 2 est prolongé vers l'arrière par une plaque d'appui 3 dont les éléments principaux sont une embase 4 et une plaquette en matériau antifriction 5, comme par exemple une plaquette en résine fluorée ou polytétrafluoroéthylène. La plaquette 5 adhère à l'embase 4 par tout moyen approprié autre qu'un moyen d'assemblage mécanique, par exemple, elle adhère par collage au moyen d'une colle cyano-acrylate ou isocyanate-acrylique, ou alors elle adhère par un processus de soudure.

D'une manière plus générale, la plaquette 5 est assemblée sur son support de façon définitive, c'est-à-dire qu'elle ne peut être détachée sans être détériorée ou sans détériorer son support.

En se référant à la figure 2, la plaque d'appui 3 comprend une plaque de base 6, qui est reliée de manière solidaire au socle 2 de la fixation, ainsi qu'un support amovible 7. Dans l'exemple représenté, la plaque de base 6 est constituée par une lame de matériau 8 qui se replie sur elle-même et qui se referme par un soufflet élastique 9. Une telle plaque de base est connue, et elle présente, grâce au soufflet 9 et à l'élasticité du matériau qui constitue la lame, une grande amplitude de compression selon une direction verticale. Le matériau qui constitue la lame 8 doit donc par nécessité présenter une aptitude à la déformation élastique. Un tel matériau peut être un métal, ou alors par exemple une matière plastique connue sous le nom de "DELRIN", qui est réputée pour son élasticité, et sa mémoire, c'est-à-dire son aptitude à revenir à sa forme initiale après une déformation. Par contre, un tel matériau n'est pas compatible avec l'assemblage par collage d'une plaquette antifriction, au moyen d'une colle de type cyano-acrylate.

La plaque d'appui 3 présente en outre un support 7 qui porte la plaquette antifriction 5. Le support 7 présente en plan des dimensions qui lui permettent de recouvrir la partie supérieure de la plaque de base 6, au moins dans sa zone arrière. Il présente en outre de préférence deux flancs latéraux 9 qui descendent sur les bords de la plaque de base 6.

Etant donné que le support 7 est destiné à porter la plaquette antifriction 5, il est réalisé en un matériau compatible avec le mode d'assemblage de la plaquette. Par exemple, le support 7 est réalisé en une matière plastique connue sous la dénomination "ABS", et la plaquette antifriction est collée sur ce support au moyen d'une colle cyano-acrylate, ou de type isocyanate-acrylique. Un tel matériau, connu sous le nom "ABS", est compatible avec le collage de la plaquette antifriction, mais ce matériau ne pourrait pas convenir pour réaliser la plaque de base 6, étant donné que ce matériau ne présente pas les caractéristiques d'élasticité et de mémoire exigées au niveau de la plaque de base 6.

Le support 7 est assemblé de manière amovible à la plaque d'appui 6 par des moyens complémentaires d'emboîtement mutuel, et des moyens réversibles de verrouillage. Les moyens d'emboîtement opèrent selon une direction globalement longitudinale.

Les moyens d'emboîtement comprennent pour le support 7 quatre taquets 10 situés sous le support, approximativement au niveau de chacun de ses coins. Les taquets 10 sont prolongés vers le bas et vers l'avant par des languettes 11 qui s'étendent horizontalement.

Au niveau de la plaque de base 6, les moyens d'emboîtement comprennent deux évidements avant 12, et deux évidements arrière 13, qui sont situés dans des emplacements correspondants aux emplacements des taquets 10 du support 7. L'épaisseur de la plaque de base 6, au niveau des évidements 12 et 13, est sensiblement égale à la hauteur des taquets 10.

L'emboîtement du support sur la plaque de base 6 s'opère en présentant le support de telle façon que les taquets 10 et leurs languettes 11 s'engagent dans les évidements 12 et 13. Une fois cet engagement réalisé, l'emboîtement se réalise par un simple mouvement du support 7 vers l'avant. Les taquets constituent alors une butée du support 7 pour un mouvement vers l'avant, et tout mouvement latéral. Les languettes constituent, quant à elles, une butée pour un mouvement vertical vers le haut.

L'assemblage du support 7 sur la plaque de base 6 est par ailleurs réalisé par des moyens de verrouillage. Ces moyens comprennent, pour la plaque de base 6, une languette élastique 16, orientée vers l'avant. Cette languette est destinée à coopérer avec une butée 18 située sous le support 7. Lors de la mise en place du support 7, cette butée 18 vient se positionner juste en avant de la languette 16, si bien que cette languette, en prenant appui en arrière de la butée 18, empêche tout mouvement vers l'arrière du support 7.

Le support 7 présente juste en arrière de cette butée 18, et donc au niveau de la languette 16 une ouverture 19, au travers de laquelle, la lame 20 d'un outil tel qu'un tournevis peut être introduite. Par cette ouverture, la lame 20 peut donc accéder a la languette élastique 16, et faire pression vers le bas sur cette languette pour la faire fléchir, de façon à ce que la butée 18 échappe de sa retenue. Avantageusement, la languette 16 présente dans sa partie avant un rebord 22. Ainsi, l'engagement de l'outil dans l'ouverture 19 provoque le fléchissement de la languette élastique 16, et si l'outil est ensuite basculé vers l'arrière, en prenant appui sur un rebord 22 de la languette élastique 16, la lame 20 de l'outil provoque le dégagement vers l'arrière du support 7. Ainsi, pendant une manoeuvre très simple, le support 7 peut être facilement démonté de la plaque de base 6, et un nouveau support peut être ensuite emboîté et verrouillé sur la plaque de base.

Les figures 6 à 10 illustrent un autre mode de réalisation de l'invention.

Selon cette variante, la plaque antifriction 25 est assemblée de façon définitive sur un support 27, et le support 27 est emboîté dans la plaque de base 26 selon une direction globalement verticale.

La plaque de base 26 présente, dans sa partie supérieure, un évidement central 28 dont les dimensions correspondent aux dimensions du support 27. Le support 27 est engagé dans l'évidement 28 de la plaque de base selon une direction approximativement verticale. Un rebord en saillie 31 situé sur le bord avant du support 27 est engagé sous la surface supérieure de la plaque de base 26. Au niveau du bord arrière du support, une lèvre élastique 29 munie d'un rebord en saillie 30 assure le verrouillage réversible du support 27 dans la plaque de base 26.

L'évidement central 28 présente, dans la zone de la lèvre 29, une découpe transversale 34 dans laquelle la lame d'un outil tel qu'un tournevis (schématisé en 32 dans la figure 8) peut être introduite pour dégager la lèvre 29 et le rebord 30 et, par un mouvement de basculement de l'outil, pour extraire le support 27 de l'évidement 28.

Selon une variante de réalisation illustrée en figure 9, un bloc de matériau élastiquement compressible 33 est placé sous le support 27 au fond de l'évidement 28 de telle façon que le support sort en appui sur le bloc 33. Sous l'action d'une poussée verticale de la chaussure vers le bas, le support 27 peut solliciter à la compression le bloc 33. Dans cette variante, les moyens d'emboîtement du support 27 dans la plaque de base 26 constituent aussi des moyens de guidage du support 27 dans la plaque de base 26 pour son mouvement vertical. Selon la dureté du bloc 33, on peut obtenir un effet d'amortissement plus ou moins sensible de l'appui avant de la chaussure.

La figure 10 illustre une autre variante de réalisation selon laquelle la lèvre élastique 35 qui assure le verrouillage réversible du support 27 fait partie de la plaque de base 26. L'outil est alors introduit dans l'évidement de la plaque de base, entre la lèvre 35 et le support 27 pour provoquer le dégagement de la lèvre et l'extraction du support.

Naturellement, la présente description n'est donnée qu'à titre indicatif, on pourrait adopter d'autres mises en oeuvre de celle-ci sans pour autant sortir du cadre de l'invention.

## Revendications

1. Plaque d'appui associée à un élément avant de fixation de ski, destinée à supporter la partie avant d'une chaussure, présentant une embase (4) s'étendant en arrière du socle (2) de l'élément de fixation, munie d'une plaquette antifriction (5,25) sur laquelle repose la semelle de chaussure, la plaquette antifriction étant interchangeable, l'embase comprenant une plaque de base (6,26), et un support (7,27) de la plaquette antifriction (5,25) retenu par la plaque de base (6,26), la plaquette antifriction (5,25) étant assemblée de manière définitive sur le support (7,27), caractérisé par le fait que le support (7,27) est assemblé de manière amovible à la plaque de base (7,27) par des moyens d'emboîtement mutuel et des moyens de verrouillage réversibles T par une déformation d'une languette ou lèvre élastique.

2. Plaque d'appui selon la revendication 1, caractérisée par le fait que les moyens de verrouillage (16,29,35) sont réversibles.

3. Plaque d'appui selon la revendication 2, caractérisée par le fait que le support (7) est réalisé en un matériau différent du matériau de la plaque de base (6) et par ailleurs compatible avec le moyen d'assemblage de la plaquette antifriction (5) sur le support (7).

4. Plaque d'appui selon la revendication 3, caractérisée par le fait que les moyens d'emboîtement mutuel du support (7) sur la plaque de base (6) agissent selon une direction approximativement longitudinale.

5. Plaque d'appui selon la revendication 4, caractérisée par le fait que les moyens de verrouillage comprennent pour la plaque de base (6) une languette élastique (16) orientée vers l'avant, et pour le support (7) une butée (18) qui vient se positionner en avant de la languette.

6. Plaque d'appui selon la revendication 5, caractérisée par le fait que le support (7) présente en dessus de la languette (16) une ouverture (19) par laquelle la lame d'un outil peut accéder à la languette élastique de verrouillage (16), que la languette présente, dans sa partie avant, un rebord (22), sur lequel la lame de l'outil peut prendre appui, de telle façon qu'après introduction de la lame de l'outil dans l'ouverture (19), une pression verticale de la lame de l'outil sur la languette dégage la languette (16) de la butée (18), et qu'un basculement de l'outil vers l'arrière provoque le dégagement des moyens d'emboîtement mutuel du support (7) et de la plaque de base (6).

7. Plaque d'appui selon la revendication 1, caractérisée par le fait que les moyens d'emboîtement mutuel de la plaque de base (26) et du support (27) agissent selon une direction approximativement verticale.

8. Plaque d'appui selon la revendication 7, caractérisée par le fait que les moyens d'emboîtement mutuel comprennent pour la plaque de base (26) un évidement (28) dans lequel le support (27) est engagé, et que les moyens de verrouillage réversibles comprennent une lèvre élastique (29,35).

9. Plaque d'appui selon la revendication 7, caractérisée par le fait que le support (27) est guidé dans l'évidement (28) de la plaque de base (26) pour un mouvement vertical, qu'un bloc (33) de matériau élastiquement compressible est disposé sous le support (27) de façon que le support (27) repose sur le bloc (33).

10. Elément avant de fixation comprenant un socle (2) destiné à être solidarisé au ski se prolongeant vers l'arrière par une plaque d'appui selon l'une quelconque des revendications précédentes.

## Claims

1. Support plate associated with a front ski binding element, designed to support the front part of a boot, comprising a base (4) which extends to the rear of the mounting element (2) of the binding element, provided with an anti-friction plate (5, 25) on which the sole of the boot rests, the anti-friction plate being interchangeable, the base (4) comprising a base plate (6, 26) and a support (7, 27) for the anti-friction plate (5, 25) retained by the base plate (6, 26), the anti-friction plate (5, 25) being assembled in a definitive manner on the support (7, 27) characterized by the fact that the support (7, 27) is removably mounted on the base plate (7, 27 -- sic) by mutual interlocking and reversible locking means T by a deformation of an elastic tongue or tip.

2. Support plate according to claim 1, characterized by the fact that the locking means (16, 29, 35) are reversible.

3. Support plate according to claim 2, characterized by the fact that the support (7) is made of a material different from the material of the base plate (6) and is, moreover, compatible with the means for assembly of the anti-friction plate (5) to the support (7).

4. Support plate according to claim 3, characterized by the fact that the means for mutual interlocking of the support (7) on the base plate (6) function in an approximately longitudinal direction.

5. Support plate according to claim 4, characterized by the fact that the locking means comprise, for the base plate (6), an elastic tongue (16) facing forward, and, for the support (7), a stop (18) which is positioned forwardly of the tongue.

6. Support plate according to claim 5, characterized by the fact that the support (7) has, above the tongue (16), an opening (19) through which the blade of a tool can reach the elastic locking tongue (16), that the tongue has, in its front portion, a shoulder (22) on which the blade of the tool can rest, in such a manner that, after insertion of the blade of the tool in the opening (19), a vertical pressure of the blade of the tool on the tongue disengages the tongue (16) from the stop (18), and that rearward pivoting of the tool causes the disengagement of the means for mutual interlocking of the support (7) and the base plate (6).

7. Support plate according to claim 1, characterized by the fact that the means for mutual interlocking of the base plate (26) and the support (27) function in an approximately vertical direction.

8. Support plate according to claim 7, characterized by the fact that the mutual interlocking means comprise, for the base plate (26), a recess (28) in which the support (27) is engaged, and the reversible locking means comprise an elastic lip (29, 35).

9. Support plate according to claim 7, characterized by the fact that the support (27) is guided in vertical motion in the recess (28) of the base plate (26), and that a block (33) of elastically compressible material is arranged beneath the support (27) so that the support (27) rests on the block (33).

10. Front binding comprising a mounting element (2) to be attached to a ski extended toward the rear by a support plate according to any one of the preceding claims.

## Patentansprüche

1. Abstützplatte, die einem vorderen Element einer Skibindung zugeordnet ist, die dazu bestimmt ist, den vorderen Teil eines Schuhs zu tragen, und die eine Basis (4) aufweist, die sich hinter dem Sockel (2) des Bindungselementes erstreckt, und die mit einem Antireibungs-Plättchen (5, 25) versehen ist, auf dem die Sohle des Schuhs ruht, wobei das Antireibungs-Plättchen austauschbar ist und die Basis eine Basisplatte (6, 26) und einen Träger (7, 27) des Antireibungs-Plättchens (5, 25) aufweist, das durch die Basisplatte (6, 26) gehalten wird, wobei das Antireibungs-Plättchen (5, 25) auf definitive Weise auf dem Träger (7, 27) montiert ist,
**dadurch gekenzeichnet**,
daß der Träger (7, 27) auf entfernbare Weise an der Basisplatte (7, 27) durch wechselseitige Einfügungseinrichtungen und durch reversible Verriegelungseinrichtungen durch eine Deformation einer Zunge oder einer elastischen Lippe montiert ist.

2. Abstutzplatte gemäß Anspruch 1, dadurch gekennzeichnet, daß die Verriegelungseinrichtungen (16, 29, 35) reversibel sind.

3. Abstützplatte gemäß Anspruch 2, dadurch gekennzeichnet, daß der Träger (7) aus einem Material hergestellt ist, das unterschiedlich von dem Material der Basisplatte (6) und außerdem kompatibel mit der Montageeinrichtung des Antireibungs-Plättchens (5) auf dem Träger (7) ist.

4. Abstützplatte gemäß Anspruch 3, dadurch gekennzeichnet, daß die wechselseitigen Einfügungseinrichtungen des Trägers (7) auf der Basisplatte (6) gemäß einer ungefähr longitudinalen Richtung wirken.

5. Abstützplatte gemäß Anspruch 4, dadurch gekennzeichnet, daß die Verriegelungseinrichtungen für die Basisplatte (6) eine elastische Zunge (16) aufweisen, die in Richtung nach vorne orientiert ist, und für den Träger (7) einen Anschlag (18), der in Position vor der Zunge kommt.

6. Abstützplatte gemäß Anspruch 5, dadurch gekennzeichnet, daß der Träger (7) über der Zunge (16) eine Öffnung (19) aufweist, durch die die Klinge eines Werkzeuges auf die elastische Verriegelungszunge (16) zugreifen kann, daß die Zunge in ihrem vorderen Abschnitt einen zurückgebogenen Rand (22) aufweist, auf dem sich die Klinge des Werkzeuges abstutzen kann, so daß, nach Einführung der Klinge des Werkzeuges in die Öffnung (19), ein vertikaler Druck der Klinge des Werkzeuges auf die Zunge die Zunge (16) von dem Anschlag (18) freigibt, und daß ein Kippen des Werkzeuges in Richtung nach hinten die Freigabe der wechselseitigen Einfügungseinrichtungen des Trägers (7) und der Basisplatte (6) hervorruft.

7. Abstützplatte gemäß Anspruch 1, dadurch gekennzeichnet, daß die wechselseitigen Einfügungseinrichtungen der Basisplatte (26) und des Trägers (27) gemäß einer ungefähr vertikalen Richtung wirken.

8. Abstützplatte gemäß Anspruch 7, dadurch gekennzeichnet, daß die wechselseitigen Einfügungseinrichtungen für die Basisplatte (26) eine Anssparung (28) aufweisen, in der der Träger (27) in Eingriff ist, und daß die reversiblen Verriegelungseinrichtungen eine elastische Lippe (29, 35) aufweisen.

9. Abstützplatte gemäß Anspruch 7, dadurch gekennzeichnet, daß der Träger (27) in der Aussparung (28) der Basisplatte (26) für eine vertikale Bewegung geführt ist, und daß ein Block (33) aus elastisch komprimierbarem Material unter dem Träger (27) angeordnet ist, so daß der Träger (27) auf dem Block (33) ruht.

10. Vorderes Bindungselement, das einen Sockel (2) aufweist, der dazu bestimmt ist, mit dem Ski fest verbunden zu sein, das sich nach hinten durch eine Abstützplatte gemäß einem der vorangehenden Ansprüche verlängert.
